# EUROPÄISCHE PATENTSCHRIFT

(11) **EP 0 750 529 B1**
(45) Veröffentlichungstag und Bekanntmachung des Hinweises auf die Patenterteilung: **28.04.1999**
(21) Anmeldenummer: 95920041.1
(22) Anmeldetag: 15.05.1995
(51) Int. Cl.: B05B 15/12

(54) **BEARBEITUNGSKABINE UND VERFAHREN ZUM BELÜFTEN EINER BEARBEITUNGSKABINE**
TREATMENT CUBICLE AND A METHOD OF VENTILATING A TREATMENT CUBICLE
CABINE DE TRAITEMENT ET PROCEDE POUR L'AERATION D'UNE TELLE CABINE

(30) Priorität: 17.05.1994 DE 4417188
(43) Veröffentlichungstag der Anmeldung: 02.01.1997
(73) Patentinhaber: ABB FLÄKT AB, S-120 86 Stockholm (SE)
(72) Erfinder: MILOJEVIC, Dragoslav, D-35510 Butzbach (DE); LÖSCH, Manfred, D-60318 Frankfurt (DE)
(74) Vertreter: Füchsle, Klaus, Dipl.-Ing.
(86) Internationale Anmeldenummer: EP9501837
(87) Internationale Veröffentlichungsnummer: WO9531292

(56) Entgegenhaltungen:
- EP-A- 0 480 664
- DE-A- 2 932 392

## Beschreibung

Die Erfindung betrifft ein Verfahren zum Belüften einer Behandlungskabine, insbesondere einer Lackier- oder Spritzkabine zum Lackieren von Gegenständen wie Fahrzeugkarosserien, bei dem die in die Kabine zuzufuhrende Frischluft über eine luftdurchlässige Decke zugeführt wird, wobei über der Decke eine Luftzuführungskammer angeordnet ist, die mit einer an einer Frischluftzuführungsanlage angeschlossenen Zuluftkammer über mindestens eine Durchlaßöffnung verbunden ist und bei dem die in die Luftzuführungskammer einströmende Frischluftmenge durch Veränderung der Durchlaßöffnung regelbar einströmt.

Des weiteren betrifft die Erfindung eine Bearbeitungskabine, insbesondere eine Lackier- und Spritzkabine zum Lackieren von Gegenständen wie Fahrzeugkarosserien, mit einer über einer luftdurchlässigen Decke angeordneten Luftzuführungskammer, die sich im wesentlichen über die gesamte Deckenlänge der Kabine erstreckt, und mit einer mit der Luftzuführungskammer über mindestens eine einstellbare Durchlaßöffnung verbundenen Zuluftkammer, die an eine Frischluftzuführungsanlage angeschlossen ist.

Eine Bearbeitungskabine der genannten Art ist aus der DE 29 32 392 C3 bekannt. Bei dieser bekannten Kabine wird Frischluft oder aufbereitete Abluft über vertikale Zuluftleitungen in eine oder mehrere Zuluftkammern geführt, die wiederum über mittels horizontal angeordneter, einstellbarer Klappen in Durchgangsöffnungen mit einer darunterliegenden Lufteinlaßkammer verbunden sind. Die Lufteinlaßkammer ist dabei über einer luftdurchlässigen Decke der Spritzkabine angeordnet.

Bei der Zufuhr von Frischluft in eine Behandlungskabine der genannten Art ist es für die Qualität der Beschichtung bzw. Lackierung der zu behandelnden Gegenstände wie Fahrzeugkarosserien notwendig, eine hohe Gleichmäßigkeit der Luftsinkgeschwindigkeit in der Behandlungskabine herzustellen. Turbulenzen oder Querströmungen sowohl innerhalb wie auch zwischen den verschiedenen Arbeitsbereichen sind in der Behandlungskabine zu vermeiden, da diese die Qualität des Beschichtungsergebnisses - infolge ihres negativen Einflusses auf die in der Behandlungskabine angeordneten Lackapplikationsvorrichtungen - verschlechtern.

Bei der bekannten Behandlungskabine wird über horizontal angeordnete Klappen, welche in den Durchgangsöffnungen von der Zuluftkammer zu den einzelnen Sektionen der Luftzuführungskammer angeordnet sind, die gewünschte Frischluftmenge geregelt zugeführt. Zum Abtransport der Abluft sind im Bodenbereich der Behandlungskabine Abluftventilatoren angeordnet, die die Kabinenluft über eine Lacknebelabscheidevorrichtung absaugen.

Bei der bekannten Bearbeitungskabine besteht das Problem, daß nur mit einem hohen Arbeits- und Zeitaufwand die Einstellung der gewünschten zugeführten Luftmenge in exakter Weise erfolgen kann, da es notwendig ist, zuerst die durch die abgeführte Luftmenge auf der Abluftseite vorgegebene Einstellung auch für die Zuführung in den einzelnen Sektionen der Zuführseite als Grundeinstellung vorzugeben und dann mit Hilfe der Einstellung der Zuluftmengen die gewünschte und auch tatsächliche Zuluftführung in der Kabine zu erreichen. Eventuell auftretende Änderungen der Betriebsbedingungen erfordern dennach einen sehr aufwendigen und zeitraubenden Einstellungsprozeß, insbesondere bei der Verwendung von Zuluftklappen, die manuell eingestellt werden müssen. Zudem ist eine genaue Messung der Zuluftmenge bei dem bekannten Stand der Technik praktisch unmöglich, da eine sinnvolle Messung eine ausreichend lange Anströmlänge benötigt, und diese bei den bekannten Bearbeitungskabinen bei beschränkter Bauhöhe begrenzt ist.

Ein der Erfindung zugrundeliegendes technisches Problem besteht darin, ein Verfahren zum Belüften einer Behandlungskabine zu schaffen, bei dem die in die Behandlungskabine zuzuführende Frischluftmenge exakt bestimmbar ist.

Dieses technische Problem wird mit einem Verfahren zum Belüften einer Behandlungskabine gelöst, bei dem die in die Kabine zuzuführende Frischluft über eine luftdurchlässige Decke zugeführt wird, wobei über der Decke eine Luftzuführungskammer angeordnet ist, die mit einer an einer Frischluftzuführungsanlage angeschlossenen Zuluftkammer über mindestens eine Durchlaßöffnung verbunden ist und bei dem die in die Luftzuführungskammer einströmende Frischluftmenge durch Veränderung der Durchlaßöffnung regelbar einströmt, indem zumindest ein Teil der in die Zuluftkammer zugeführten Frischluftmenge in der Zuluftkammer über eine vorbestimmte Länge zwangsweise parallel zur Decke geführt wird, bevor die zwangsweise geführte Frischluft in die Luftzuführungskammer einströmt, und indem im Endbereich der zwangsweisen Führung die für die Bestimmung des hindurchströmenden Frischluftvolumens nötigen Parameter gemessen werden.

Ein weiteres der Erfindung zugrundeliegende technische Problem besteht darin, eine Behandlungskabine zu schaffen, bei der bei begrenzter Bauhöhe die in die Behandlungskabine einströmende Frischluftmenge sehr genau bestimmbar ist.

Dieses technische Problem wird mit einer Bearbeitungskabine mit einer über einer luftdurchlässigen Decke angeordneten Luftzuführungskammer, die sich im wesentlichen über die gesamte Deckenlänge der Kabine erstreckt und die über mindestens eine einstellbare Durchlaßöffnung mit einer an einer Frischluftzuführungsanlage angeschlossenen Zuluftkammer verbunden ist, dadurch gelöst, daß zumindest ein mit der Durchlaßöffnung verbundener Kanal sich über eine vorbestimmte Länge parallel zu der Decke erstreckt, und daß im Endbereich des Kanals mindestens eine Meßeinrichtung zur Ermittlung der Parameter, die zur Bestimmung des durchströmenden Frischluftvolumens notwendig sind, angeordnet ist.

Der Erfindung liegt der Gedanke zugrunde, die Verteilung der in die Bearbeitungskabine zuzuführenden Frischluft nunmehr, nicht wie beim bekannten Stand der Technik über vertikal angeordnete Luftverteilungsrohre bzw. Kanäle in die für die Gesamtverteilung notwendige Luftzuführungskammer über der Decke einströmen zu lassen, sondern die Frischluftmenge, bevor sie in die Luftzuführungskammer oder deren unterteilte Sektionen einströmen kann, zuvor zwangsweise parallel zur Decke zu führen, so daß auf dieser vorbestimmten Länge die darin, durchströmende Frischluftmenge genauer bestimmbar ist, bevor sie jeweils in die eine oder mehrere zugeordneten Sektionen der Luftzuführungskammer einströmen kann.

Eine vorteilhafte Ausführungsform der Erfindung sieht vor, daß eine Einlaßöffnung des Kanals, durch welche die in die Zuluftkammer eingeführte Frischluft in den Kanal einströmt, sich teilweise oder ganz über die gesamte Breite und teilweise über die Höhe der Zuluftkammer erstreckt.

Durch die parallele Zuführung neben oder über der Luftzuführungskammer der Frischluft wird eine ausreichende Meßstrecke zur Verfügung gestellt, ohne daß die Gesamtbauhöhe sich vergrößert.

Die vorbestimmte Länge der Zwangsführung der Frischluft wird vorteilhafterweise derart bestimmt, daß sich ein im wesentlichen konstantes Geschwindigkeitsprofil des Luftstromes in der Zwangsführung ausbilden kann, so daß die exakte Bestimmung des durch den Querschnitt der Zwangsführung bzw. des Kanals hindurchtretenden Frischluftvolumens ermöglicht wird.

Vorteilhafterweise werden die zur Berechnung des genauen Luftstromvolumens notwendigen Parameter wie Luftfeuchtigkeit, Luftdichte etc. nach Ausbildung des im wesentlichen laminaren Geschwindigkeitsprofils in Strömungsrichtung gesehen am Ende der Zwangsführung der zugeführten Frischluft durch geeignete Meßeinrichtungen bestimmt und dann die Durchlaßöffnung entsprechend der berechneten Regelgröße auf einen vorbestimmten Wert verändert. Dadurch ist es erstmals möglich, für eine oder mehrere Sektionen in der Luftzuführungskammer und den darunterliegenden Bereichen der Behandlungskabine die Sinkgeschwindigkeitswerte der Frischluft vorzugeben und exakt einzuhalten, ohne daß in Abhängigkeit von der Abluftführung die zugeführte Frischluftmenge iterativ eingeregelt werden muß.

Erstmals ist es somit möglich, daß für einen oder mehrere Abschnitte in der Behandlungskabine die zugeführte Frischluftmenge und somit die Sinkgeschwindigkeit automatisch exakt eingehalten werden kann, indem zuvor die einströmende Frischluftmenge exakt bestimmt wird und entsprechend durch zum Beispiel veränderbare Klappen, die im Bereich der jeweils zugehörigen Durchlaßöffnungen angeordnet sind, der Strömungsquerschnitt verändert wird, so daß immer ein vorbestimmter Wert für die einströmende Frischluftmenge eingehalten wird.

Indem die in die Luftzuführungskammer zugeführte Frischluft direkt nach Eintritt in die Luftzuführungskammer durch eine gegenüber der Vertikalen geneigten Wand umgelenkt wird, kann sich die zugeführte Frischluft in der Luftzuführungskammer, ohne direkt auf die luftdurchlässige Decke zu treffen, in der Luftzuführungskammer bzw. deren einzelnen Sektionen verteilen und dann gleichmäßig durch die luftdurchlässige Decke hindurchtreten.

Sind aufgrund der auszuführenden Behandlungen an den Gegenständen - wie Fahrzeugkarosserien - verschiedene Sinkgeschwindigkeiten der Frischluft in einzelnen Abschnitten der Behandlungskabine erwünscht, so ist es vorteilhaft, daß die Luftzuführungskammer in einzelne Abschnitte durch Trennwände unterteilt ist, und die in die Zuluftkammer zugeführte Frischluft an in Einströmrichtung gesehen nebeneinander- oder hintereinanderliegenden Positionen in verschiedene Teilluftströme aufgeteilt und jeweils zwangsweise über eine geeignete Länge parallel zur Decke geführt wird und dann erst durch zugehörige Durchlaßöffnungen in die einzelnen Sektionen der Luftzuführungskammer einströmen. Dadurch wird erreicht, daß für jede Sektion der Luftzuführungskammer das Frischluftvolumen exakt bestimmt und jeweils durch Regelung der zugehörigen Durchlaßöffnungen auf einen vorbestimmten Wert unabhängig voneinander festgelegt werden kann.

Indem die Frischluft in Strömungsrichtung gesehen vor oder am Anfang der zwangsweisen Führung parallel zur Decke auf vorbestimmte Werte aufgewärmt, angefeuchtet oder dergleichen wird, können für jede Sektion der Lufzuführungskammer bzw. den darunterliegenden Abschnitten der Behandlungskabine die einzelnen Werte wie Luftsinkgeschwindigkeit, Luftmengenzufuhr, Luftfeuchtigkeit und Lufttemperatur oder dergleichen exakt in gewünschter Weise unabhängig voneinander festgelegt werden.

Vorteilhafterweise ist bei einer erfindungsgemäßen Bearbeitungskabine, bei der ein mit der Durchlaßöffnung verbundener Kanal sich über eine vorbestimmte Länge parallel zu der Decke erstreckt und die Einlaßöffnung des Kanals, durch die die in die Zuluftkammer eingeführte Frischluft in den Kanal einströmt, sich teilweise oder ganz über die gesamte Höhe und Breite der Zuluftkammer erstreckt, am in Strömungsrichtung der Frischluft gesehen Endbereich des parallel zur Decke angeordneten Kanals mindestens eine Regelklappe angeordnet, um die durch den Querschnitt des Kanals hindurchströmende Frischluftmenge anhand der durch die Meßeinrichtung gemessenen Regelgröße das in die Luftzuführungskammer einströmende Frischluftvolumen ständig auf einen vorbestimmten Wert einzustellen. Dadurch wird in optimaler Weise - unter Ausnutzung der zur Verfügung stehenden Gesamtbauhöhe - erreicht, daß die in die einzelnen Abschnitte bzw. Sektionen der Luftzuführungskammer zugeführte Frischluftmenge exakt auf einen vorbestimmten Wert eingeregelt werden kann, da vor der Durchlaßöffnung die Meßeinrichtungen genau die Bestimmung des zugeführten Luftstromvolumens unabhängig von etwaigen vorhergehenden Änderungen in der Zuluftkammer ermöglichen.

Indem in Strömungsrichtung der Frischluft in der Zuluftkammer eine Anzahl neben- und/oder hintereinandergeschalteter, sich über eine vorbestimmte Länge parallel zur Decke erstreckende Kanäle angeordnet sind, die jeweils mit zumindest einer einstellbaren Durchgangsöffnung verbunden sind und in die Luftzuführungskammer führen, die in eine der Anzahl von Kanälen entsprechende Anzahl von separaten Sektionen durch gegenüber der Vertikalen geneigten Wände unterteilt sind, kann für die darunterliegenden Abschnitte der Behandlungskabine exakt die Luftströmgeschwindigkeit bzw. Sinkgeschwindigkeit, das einströmende Frischluftvolumen eingeregelt werden, indem zum Beispiel die verstellbaren Klappen im Bereich vor den jeweiligen Durchgangsöffnungen jeweils in Abhängigkeit von den einzelnen gemessenen Luftstromvolumina automatisch eingestellt werden, so daß immer der vorbestimmte Wert für den jeweils zugeordneten Abschnitt in der Behandlungskabine bzw. den Sektionen in der Lufzuführungskammer eingehalten wird.

Sehr vorteilhaft ist bei der erfindungsgemäßen Behandlungskabine, daß in den einzelnen Kanälen jeweils eine Luftbefeuchtungs- und/oder Heizeinrichtung zugeordnet ist, wodurch für jeden einzelnen Abschnitt in der Behandlungskabine bzw. für jede Sektion der unterteilten Luftzuführungskammer in gewünschter Weise die Luftsinkgeschwindigkeit, das zugeführte Frischluftvolumen und dessen Feuchtigkeitsgehalt und/oder auch dessen Temperatur unabhängig voneinander unter optimaler Ausnutzung der Bauhöhe einstellbar ist.

Da die Luftbefeuchtungs- und/oder Heizeinrichtungen für jeden Kanal in der Zuluftkammer separat vorgesehen sind, kann trotz der Veränderung der charakteristischen Parameter der einzelnen Teilluftströme, die in die einzelnen Sektionen der Lufzuführungskammer zugeführt werden, das Luftvolumen für jede Sektion durch die am Ende angeordneten Meßeinrichtungen exakt bestimmt werden und jeweils - wie bereits erwähnt - die zugehörige Durchlaßöffnung oder Öffnungen derart durch zum Beispiel verstellbare Klappen verändert werden, so daß der einmal vorgegebene Wert exakt für jeden Abschnitt in der darunterliegenen Behandlungskabine eingehalten werden kann.

Indem die Luftzuführungskammer durch Trennwände unterteilt ist, die mit der Strömungsrichtung der Frischluft in der Zuluftkammer einen Winkel kleiner als 90° einschließen, wird die Frischluft in den einzelnen Sektionen der unterteilten Luftzuführungskammer gleichmäßig in etwa parallel zur Decke umgelenkt und strömt erst dann mit gleichmäßiger Sinkgeschwindigkeit durch die luftdurchlässige Decke in die Behandlungskabine. Vorteilhafterweise sind die Trennwände in der Luftzuführungskammer und die am Ende der parallelen Kanäle in der Zuluftkammer zur Durchgangsöffnung hin gerichteten Abschlußwände parallel zueinander angeordnet, so daß die Luftströmung gleichmäßig umgelenkt wird.

Durch die erfindungsgemäße Vorrichtung bzw. das erfindungsgemäße Verfahren kann die Zuluftmenge sehr genau über den gesamten Kabinenbereich eingestellt werden, indem die gewünschte Luftmenge bzw. die Luftsinkgeschwindigkeit als Vorgabe eingegeben wird und die Volumenmeßvorrichtung mit den einzelnen Meßeinrichtungen in Verbindung mit einer Regeleinrichtung für jede Regelklappe sich entsprechend auf den geforderten Wert einstellt. Diese Vorgabe ist für den Betreiber der Bearbeitungskabine über ein Bedienungspult eingebbar, kontrollierbar und bei Einsatz eines Aufzeichnungsgeräts dokumentierbar. Die Genauigkeit der Einstellmöglichkeiten nimmt mit steigender Anzahl der Sektionen pro Kabinenbereich zu.

Damit wird ein Regelungssystem für den Lufthaushalt in einer Behandlungskabine geschaffen, welches sich durch eine einfache und automatisierbare Handhabe der Betreiber auszeichnet und eine im Vergleich zu heutigen Systemen exaktere Einstellung des Lufthaushaltes in der Kabine zuläßt, wodurch die Luftverhältnisse innerhalb des Applikationsbereichs der Kabine durch eine stabilere Luftführung mit weniger Querströmungen verbessert werden. Dadurch wird die Applikation von Lackmaterial auf ein zu beschichtendes Werkstück erleichtert und die erzielbare Qualität der Beschichtung verbessert. Infolge der verbesserten Qualität der Beschichtung wird der wirtschaftliche Aufwand für Lackiernacharbeiten verringert und die Rate von Werkstücken erhöht, welche im ersten Lackierprozeß ordnungsgemäß beschichtet werden.

Die erfindungsgemäße Vorrichtung bzw. das erfindungsgemäße Verfahren kann sowohl für Naßlackierungs- als auch für Pulverbeschichtungskabinen verwendet werden.

Im folgenden ist zur weiteren Erläuterung und zum besseren Verständnis der Erfindung ein Ausführungsbeispiel näher beschreiben und erläutert. Es zeigt:
- Fig. 1: einen Längsschnitt durch eine erfindungsgemäße Lackierkabine in schematischer Darstellung, die mit einer Anzahl hintereinandergeschalteter parallel zur Kabinendecke angeordneter Kanäle zur Zuführung von Frischluft ausgestattet ist, und
- Fig. 2: einen Querschnitt entlang der Linie II-II nach Fig. 1.

Bei dem in Fig. 1 gezeigten Ausführungsbeispiel der erfindungsgemäßen Spritzkabine ist eine in verschiedene Sektionen durch geneigte Trennwände 8 unterteilte Luftzuführungskammer 2 über einer luftdurchlässigen Decke 1 angeordnet. Über der Luftzuführungskammer 2 verläuft eine Zuluftkammer 3, die durch eine Zwischendecke 31 von der Luftzuführungskammer 2 getrennt ist. Die Zuluftkammer 3 ist mit einer nicht gezeigten Frischluftzuführungsanlage verbunden, die für die Zuführung von Frischluft in die Zuluftkammer 3 sorgt.

Die Zwischendecke 31 weist eine Anzahl von in Strömungsrichtung der in die Zuluftkammer 3 eingeführten Frischluft gesehen hintereinanderliegende Durchlaßöffnungen 4 auf, wodurch die Zuluftkammer 3 mit einzelnen Sektionen der Lufzuführungskammer 2 verbunden ist. Die einzelnen Sektionen der Luftzuführungskammer 2 werden durch die mit der Decke 1 und der Zwischendecke 31 verbundenen Trennwände 8 gebildet; vorteilhafterweise, wie bei diesem Ausführungsbeispiel, sind die Trennwände 8 jeweils mit dem vorderen Rand einer Durchlaßöffnung 4 verbunden und verlaufen dann in Strömungsrichtung gesehen geneigt bis zur Decke 1. Im Bereich vor den Durchlaßöffnungen 4 sind jeweils einstellbare Klappen 5 drehbar befestigt, wodurch der Strömungsquerschnitt zur Durchlaßöffnung 4 hin bzw. die Durchlassöffnung 4 selbst jeweils regelbar veränderbar ist, d.h. die Durchflußmenge der Frischluft in die einzelnen Sektionen der Luftzuführungskammer 2 regelbar ist. Unterhalb der Kabine bzw. des Applikationsbereiches ist eine Lacknebelabscheidevorrichtung und Absaugeinrichtung 10 angeordnet.

Bei diesem Ausführungsbeispiel sind mehrere parallel zur Decke 1 verlaufende Kanäle 6 in Strömungsrichtung hintereinander in der Zuluftkammer 3 angeordnet, so daß deren jeweilige Einlaßöffnungen 7 senkrecht zu der Anströmung der Frischluft aus der an die Zuluftkammer 3 angeschlossenen Frischluftzuführungsanlage stehen. Die jeweiligen Einlaßöffnungen 7 erstrecken sich in ihrer Höhe und Breite über einen Teil des Querschnitts durch die Zuluftkammer 3, so daß jeweils ein Teil der zugeführten Frischluft in einen Kanal 6 strömt und ein weiterer Teil darüber und/oder daneben in die dahinterliegenden Kanäle 6 weiterströmen kann. Einfacherweise wird ein Kanal 6 durch die Zwischendecke 31 und einer parallel dazu angeordneten, davon beabstandeten, darüberliegenden Wand gebildet, die sich über die gesamte Breite der Zuluftkammer 3 erstreckt. Dadurch wird erreicht, daß ein Teilluftstrom jeweils parallel zur Decke 1 in einem Kanal 6 zwangsgeführt wird und sich jeweils im Kanal 6 ein im wesentlichen konstantes Geschwindigkeitsprofil ausbildet, so daß am Ende des Kanals 6 kurz vor der jeweils zugehörigen Durchlaßöffnung 4 mit den darin angeordneten Regelklappen 5 durch Meßeinrichtungen 9 die durch den jeweiligen Kanalquerschnitt strömenden Frischluftvolumina exakt bestimmt werden können.

Die jeweils zugehörige Frischluftmenge strömt dann durch die Durchlaßöffnung 4 in die dazugehörige Sektion der Luftzuführungskammer 2 über der luftdurchlässigen Decke 1 ein, wobei die schräg stehenden Trennwände 8 die einströmende Frischluft parallel zur Decke umlenken und erst dann die Frischluft gleichmäßig senkrecht nach unten durch die luftdurchlässige Decke 1 hindurchströmt und in die jeweiligen Abschnitte der Behandlungskabine einströmt.

Vorteilhafterweise sind nicht gezeigte Heiz- und/oder Luftbefeuchtungseinrichtungen am Anfang jedes Kanals 6 vorgesehen, so daß individuell für die einzelnen Abschnitte der Behandlungskabine bzw. den einzelnen Sektionen in der Luftzuführungskammer 2 die Luft in gewünschter Weise befeuchtet bzw. angewärmt werden kann. Dann wird am Ende des Kanals 6 durch die Meßeinrichtungen das jeweils einströmende Frischluftvolumina exakt bestimmt und die Klappe 5 in jeder Durchlaßöffnung 4 so durch einen geeigneten Antrieb wie Elektromotor eingestellt, daß ein vorgegebener Wert für das einströmende Luftvolumina exakt eingehalten wird.

Wie in der Fig. 2 gezeigt, erstrecken sich die einzelnen Luftkanäle über einen Teilbereich der Höhe der Zuluftkammer 3, so daß jeweils nur ein Anteil des einströmenden Frischluftvolumens in die Zuluftkammer 3 in die einzelnen Sektionen der Luftzuführungskammer 2 abgezweigt wird. Der Teilluftstrom wird dann individuell für jeden Abschnitt der Behandlungskabine entsprechend auf die vorgesehene Temperatur, den gewünschten Luftfeuchtigkeitsgehalt und auch die zuzuführende Frischluftmenge gebracht.

## Patentansprüche

1. Verfahren zum Belüften einer Behandlungskabine, insbesondere einer Lackier- oder Spritzkabine zum Lackieren von Gegenständen wie Fahrzeugkarosserien, bei dem die in die Kabine zuzuführende Frischluft über eine luftdurchlässige Decke (1) zugeführt wird, wobei über der Decke (1) eine Luftzuführungskammer (2) angeordnet ist, die mit einer an einer Frischluftzuführungsanlage angeschlossenen Zuluftkammer (3) über mindestens eine Durchlaßöffnung (4) verbunden ist, und bei dem die in die Luftzuführungskammer (2) einströmende Frischluftmenge durch Veränderung der Durchlaßöffnung (4) regelbar (5) einströmt,
dadurch **gekennzeichnet,** daß
- zumindest ein Teil der in die Zuluftkammer (3) eingeführten Frischluftmenge in der Zuluftkammer (3) über eine vorbestimmte Länge zwangsweise parallel zur Decke (1) geführt wird, bevor die zwangsweise geführte Frischluftmenge in die Luftzuführungskammer (2) einströmt, und
- im Endbereich der zwangsweisen Führung der Frischluftmenge die für die Bestimmung des durchströmenden Frischluftvolumens notwendigen Parameter gemessen werden.

2. Verfahren nach Anspruch 1, dadurch gekennzeichnet, daß die Länge der parallelen Führung der Frischluft zur Decke (1) in der Zuluftkammer (3) sich dadurch bestimmt, daß sich ein im wesentlichen konstantes Geschwindigkeitsprofil des Luftstromes in der Zwangsführung (6) ausbilden kann.

3. Verfahren nach Anspruch 1 oder 2, dadurch gekennzeichnet, daß die zur Berechnung des genauen Luftstromvolumens notwendigen Parameter wie Luftfeuchtigkeit, Luftdichte nach Ausbildung des im wesentlichen laminaren Geschwindigkeitsprofils in Strömungsrichtung gesehen am Ende der Zwangsführung (6) der zugeführten Frischluft durch eine Meßeinrichtung (9) bestimmt werden, und dann die Durchlaßöffnung (4) entsprechend der berechneten Regelgröße auf einen vorbestimmten Wert verändert wird.

4. Verfahren nach Anspruch 1, dadurch gekennzeichnet, daß die in die Luftzuführungskammer (2) zugeführte Frischluft direkt nach Eintritt in die Lufzuführungskammer (2) durch eine gegenüber der Vertikalen geneigten Wand (8) umgelenkt wird.

5. Verfahren nach einem oder mehreren der vorhergehenden Ansprüche, dadurch gekennzeichnet, daß die in die Zuluftkammer (3) zugeführte Frischluft an in Einströmrichtung gesehen neben- und/oder hintereinander liegenden Positionen aufgeteilt und jeweils zwangsweise über eine geeignete Länge parallel zur Decke (1) geführt wird und dann durch zugehörige Durchlaßöffnungen (4) in einzelne Sektionen der unterteilten Luftzuführungskammer (2) einströmt.

6. Verfahren nach Anspruch 5, dadurch gekennzeichnet, daß die Teilluftströme durch die jeweiligen Durchlaßöffnungen (4) individuell und unabhängig voneinander regelbar in die separaten Sektionen der unterteilten Luftzuführungskammer (2) zugeführt wird.

7. Verfahren nach einem oder mehreren der vorhergehenden Ansprüche, dadurch gekennzeichnet, daß die Frischluft in Strömungsrichtung vor oder am Anfang der zwangsweisen Führung parallel zur Decke (1) auf vorbestimmte Werte aufgewärmt und angefeuchtet wird.

8. Behandlungskabine, insbesondere eine Lackier- und Spritzkabine zum Lackieren von Gegenständen wie Fahrzeugkarosserien, mit
- einer über einer luftdurchlässigen Decke (1) angeordneten Luftzuführungskammer (2), die sich im wesentlichen über die gesamte Deckenlänge der Kabine erstreckt,
- einer über der Luftzuführungskammer (2) angeordneten, mit dieser über mindestens eine einstellbare Durchlaßöffnung (4) verbundenen Zuluftkammer (3), die an eine Frischluftzuführungsanlage angeschlossen ist,
dadurch **gekennzeichnet,** daß
- zumindest ein mit der Durchlaßöffnung (4) verbundener Kanal (6) sich über eine vorbestimmte Länge parallel zu der Decke (1) erstreckt,
- mindestens eine Meßeinrichtung (9) zur Ermittlung der Parameter, die zur Bestimmung des durchströmenden Frischluftstromes notwendig sind, im Endbereich des Kanals (6) angeordnet ist.

9. Behandlungskabine nach Anspruch 8, dadurch gekennzeichnet, daß eine Einlaßöffnung (7) des Kanals (6), durch welche die in die Zuluftkammer (3) eingeführte Frischluft in den Kanal (6) einströmt, sich teilweise oder ganz über die gesamte Breite und teilweise über die Höhe der Zuluftkammer (3) erstreckt.

10. Behandlungskabine nach Anspruch 8, dadurch gekennzeichnet, daß am, in Strömungsrichtung der Frischluft gesehen, Ende des parallel zur Decke (1) angeordneten Kanals (6) die Meßeinrichtung (9) angeordnet ist, um die durch den Querschnitt des Kanals (6) hindurchströmende Frischluftmenge zu bestimmen, mit deren gemessenen Wert die Größe der Durchlaßöffnung (4) entsprechend einstellbar ist.

11. Behandlungskabine nach Anspruch 8, 9 oder 10, dadurch gekennzeichnet, daß in Strömungsrichtung der Frischluft in der Zuluftkammer (3) eine Anzahl neben- und/oder hintereinander geschalteter, sich über eine vorbestimmte Länge parallel zur Decke (1) erstreckende Kanäle (6) angeordnet sind, die jeweils mit zumindest einer einstellbaren Durchgangsöffnung (4) verbunden sind und in die Luftzuführungskammer (2) führen, die entsprechend der Anzahl von Kanälen (6) in separate Sektionen durch gegenüber der Vertikalen geneigten Wände unterteilt sind.

12. Behandlungskabine nach einem oder mehreren der Ansprüche 8 bis 11, dadurch gekennzeichnet, daß jedem Kanal (6) zumindest eine Luftbefeuchtungs- und/oder Heizeinrichtung zugeordnet ist, inklusive deren Meß- und Regelsysteme.

13. Behandlungskabine nach Anspruch 8, dadurch gekennzeichnet, daß die die Luftzuführungskammer (2) unterteilenden Trennwände (8) mit der Strömungsrichtung der Frischluft parallel zu de Decken (1, 31) in der Zuluftkammer (3) einen Winkel kleiner als 90° einschließen.

14. Behandlungskabine nach einem oder mehreren der Ansprüche 8 bis 13, dadurch gekennzeichnet, daß in der Kabine eine Pulverbeschichtung durchgeführt wird.

## Claims

1. Method of ventilating a treatment cabin, especially a paint or spray booth for painting objects such as vehicle bodies, in which the fresh air to be supplied to the cabin, is supplied via an air permeable ceiling (1), there being disposed above the ceiling (1) an air supply chamber (2) which is connected via at least one admission aperture (4) to an additional air chamber (3) attached to a fresh air supply installation, and in which the amount of fresh air flowing into the air supply chamber (2) may be adjusted (5) by altering the admission aperture (4),
**characterised in that**
- at least a portion of the amount of fresh air led into the additional air chamber (3) is forced along a pre-determined distance parallel to the ceiling (1), before the forced amount of fresh air flows into the air supply chamber (2), and
- in the end region of the forced flow of the amount of fresh air, the necessary parameters for determining the volume of fresh air flowing through are measured.

2. Method according to claim 1, **characterised in that** the distance along which the fresh air is forced parallel to the ceiling (1) in the additional air chamber (3) is determined in that a substantially constant velocity profile of the airstream in the forced flow (6) can be formed.

3. Method according to claim 1 or 2, **characterised in that** the necessary parameters for calculating the exact volume of the airstream, such as air humidity, air density, are determined by a measuring device (9) after the formation of the substantially laminar velocity profile at the end of the forced flow (6) of the fresh air supplied, seen in the direction of flow, and then the admission aperture (4) is altered to a predetermined value corresponding to the calculated regulating variable.

4. Method according to claim 1, **characterised in that** that the fresh air supplied to the air supply chamber (2), is deflected by a wall (8) inclined in relation to the vertical, immediately after entering the air supply chamber (2).

5. Method according to one or more of the preceding claims, **characterised in that** the fresh air supplied to the additional air chamber (3) is forced into positions lying beside and/or behind one another, seen in the inflow direction, and is in each case forced along a suitable distance parallel to the ceiling (1) and then flows through associated admission apertures (4) into individual sections of the subdivided air supply chamber (2).

6. Method according to claim 5, **characterised in that** that the partial air streams are supplied through the respective admission apertures (4), adjustable individually and independently of one another, into the separate sections of the subdivided air supply chamber (2).

7. Method according to one or more of the preceding claims, **characterised in that** the fresh air, in the flow direction before or at the beginning of the forced flow parallel to the ceiling (1), is warmed and moistened to predetermined values.

8. Treatment cabin, especially a paint and spray booth for painting objects such as vehicle bodies, with
- an air supply chamber (2), arranged above an air permeable ceiling (1) and extending over the whole length of the cabin ceiling,
- an additional air chamber (3), disposed above the air supply chamber (2), connected to the latter via at least one adjustable admission aperture (4) and attached to a fresh air supply installation,
**characterised in that**
- at least one duct (6), connected to the admission aperture (4), extends over a predetermined distance parallel to the ceiling (1),
- at least one measuring device (9) for identifying the parameters which are necessary for determining the stream of fresh air flowing through is disposed in the end region of the duct (6).

9. Treatment cabin according to claim 8, **characterised in that** an inlet aperture (7) of the duct (6) through which the fresh air introduced into the additional air chamber (3) flows into the duct (6), extends partially or completely over the whole width and partially over the height of the additional air chamber (3).

10. Treatment cabin according to claim 8, **characterised in that** the measuring device (9) is arranged at the end, seen in the direction of flow of the fresh air, of the duct (6) disposed parallel to the ceiling (1), in order to determine the amount of fresh air flowing through the cross-section of the duct (6), with which measured value the size of the admission aperture (4) may be correspondingly adjusted.

11. Treatment cabin according to claim 8, 9 or 10, **characterised in that,** in the flow direction of the fresh air in the additional chamber (3), there is disposed a number of ducts (6) switched beside and/or behind one another and extending over a predetermined distance parallel to the ceiling (1), which ducts are respectively connected with at least one adjustable admission aperture (4) and lead into the air supply chamber (2) which is subdivided into separate sections corresponding to the number of ducts (6) by walls inclined in relation to the vertical.

12. Treatment cabin according to one or more of claims 8 to 11, **characterised in that** there is associated with each duct (6) at least one air humidifying and/or heating device, including their measuring and control systems.

13. Treatment cabin according to claim 8, **characterised in that** that the partition walls (8) subdividing the air supply chamber (2) enclose with the flow direction of the fresh air parallel to the ceilings (1, 31) in the additional air chamber (3) an angle smaller than 90°.

14. Treatment cabin according to one or more of claims 8 to 13, **characterised in that** powder coating is carried out in the cabin.

## Revendications

1. Procédé d'aération d'une cabine de traitement, en particulier d'une cabine de vernissage ou de pulvérisation pour la peinture d'objets tels que des carrosseries de véhicules, dans lequel l'air neuf à amener dans la cabine est amené par un plafond (1) perméable à l'air, où, au-dessus du plafond (1), est disposée une chambre d'alimentation en air (2) qui est reliée à au moins une chambre d'amenée d'air (3) raccordée à une installation d'alimentation en air neuf par l'intermédiaire d'au moins une ouverture de passage (4), et pour lequel la quantité d'air neuf, dont l'écoulement s'introduit dans la chambre d'alimentation en air (2), est introduite de façon régulable (5) par une modulation de l'ouverture de passage (4),
caractérisé en ce qu'
- au moins une partie de la quantité d'air neuf introduite dans la chambre d'amenée d'air (3) est guidée dans la chambre d'amenée d'air (3), sur une longueur prédéterminée, de façon à passer obligatoirement parallèlement au plafond (1), avant que la quantité d'air neuf amenée de façon forcée s'introduise dans la chambre d'alimentation en air (2), et
- les paramètres nécessaires à la détermination du volume de l'écoulement traversant d'air neuf sont mesurés dans la zone d'extrémité du guidage forcé de la quantité d'air neuf.

2. Procédé selon la revendication 1, caractérisé en ce que la longueur du guidage de l'air neuf, parallèlement au plafond (1), dans la chambre d'amenée d'air (3), est déterminée par le fait qu'un profil de vitesse, sensiblement constant, du flux d'air peut se constituer dans le guidage forcé (6).

3. Procédé selon la revendication 1 ou 2, caractérisé en ce que les paramètres nécessaires au calcul du volume précis de l'écoulement d'air, tels que l'humidité de l'air, la masse volumique de l'air, sont déterminés au moyen d'un dispositif de mesure (9), à la fin du guidage forcé (6) de l'air neuf amené, après formation du profil de vitesse sensiblement laminaire, en observant dans la direction de l'écoulement, et l'ouverture de passage (4) étant ensuite modifiée pour adopter une valeur prédéterminée, de manière correspondante à la grandeur de régulation ayant été calculée.

4. Procédé selon la revendication 1, caractérisé en ce que l'air neuf amené dans la chambre d'alimentation en air (2) est dévié, directement après entrée dans la chambre d'alimentation en air (2), par une paroi (8) inclinée par rapport à la verticale.

5. Procédé selon l'une ou plusieurs des revendications précédentes, caractérisé en ce que l'air neuf amené dans la chambre d'amenée d'air (3) est réparti en des positions situées les unes à côté des autres et/ou les unes derrière les autres, si l'on observe dans la direction d'introduction de l'écoulement, et chaque fois guidé de façon forcée parallèlement au plafond (1), sur une longueur appropriée, et l'air neuf s'introduit ensuite, par des ouvertures de passage (4) afférentes, dans des sections spécifiques de la chambre d'alimentation en air (2) ayant été subdivisée.

6. Procédé selon la revendication 5, caractérisé en ce que les flux d'air partiels sont amenés de façon réglable, individuellement et indépendamment les uns des autres, par les ouvertures de passage (4) respectives, dans les sections séparées de la chambre d'alimentation en air (2) ayant été subdivisée.

7. Procédé selon l'une ou plusieurs des revendications précédentes, caractérisé en ce que l'air neuf est chauffé et humidifié à des valeurs prédéterminées, avant ou au début du guidage forcé effectué parallèlement au plafond (1), si l'on se réfère à la direction de l'écoulement.

8. Cabine de traitement, en particulier une cabine de vernissage et de pulvérisation pour la peinture d'objets tels que des carrosseries de véhicules, avec
- une chambre d'alimentation en air (2) disposée au-dessus d'un plafond (1) perméable à l'air, chambre qui s'étend sensiblement sur toute la longueur du plafond de la cabine,
- une chambre d'amenée d'air (3) disposée au-dessus de la chambre d'alimentation en air (2), reliée à celle-ci par au moins une ouverture de passage (4) réglable, la chambre d'amenée d'air (3) étant raccordée à une installation d'alimentation en air neuf,
caractérisé en ce qu'
- au moins un canal (6), relié à l'ouverture de passage (4), s'étend sur une longueur prédéterminée, parallèlement au plafond (1),
- au moins un dispositif de mesure (9), destiné à la détermination des paramètres nécessaires pour fixer le flux d'air neuf s'écoulant, est disposé dans la zone d'extrémité du canal (6).

9. Cabine de traitement selon la revendication 8, caractérisée en ce qu'une ouverture d'introduction (7) du canal (6), à travers laquelle l'air neuf introduit dans la chambre d'amenée d'air (3) s'introduit dans le canal (6), s'étend partiellement ou totalement sur toute la largeur et partiellement sur la hauteur de la chambre d'amenée d'air (3).

10. Cabine de traitement selon la revendication 8, caractérisée en ce que le dispositif de mesure (9), prévu pour déterminer la quantité d'air neuf dont l'écoulement traverse la section transversale du canal (6), fournissant une valeur de mesure, à l'aide de laquelle la taille de l'ouverture de passage (4) est réglable de manière correspondante, est disposé à l'extrémité, observée dans la direction d'écoulement de l'air neuf, du canal (6) disposé parallèlement au plafond (1).

11. Cabine de traitement selon la revendication 8, 9 ou 10, caractérisée en que, dans la direction de l'écoulement de l'air neuf, dans la chambre d'amenée d'air (3) sont disposés un certain nombre de canaux (6) mis en circuit les uns à côté des autres et/ou les uns derrière les autres, s'étendant sur une longueur prédéterminée parallèlement par rapport au plafond (1), canaux reliés chacun à au moins une ouverture de passage (4) réglable et menant dans les chambres d'alimentation en air (2), qui sont subdivisées en des sections séparées, de manière correspondante au nombre de canaux (6), par des parois inclinées par rapport à la verticale.

12. Cabine de traitement selon l'une ou plusieurs des revendications 8 à 11, caractérisée en ce qu'à chaque canal (6) est associé au moins un dispositif d'humidification de l'air et/ou de chauffage de l'air, y compris ses systèmes de mesure et de régulation.

13. Cabine de traitement selon la revendication 8, caractérisée en ce que les parois de séparation (8) subdivisant la chambre d'amenée d'air font un angle inférieur à 90° avec la direction d'écoulement de l'air se faisant parallèlement aux plafonds (1, 31) dans la chambre d'amenée d'air (3).

14. Cabine de traitement selon l'une ou plusieurs des revendications 8 à 13, caractérisée en ce qu'un revêtement par un produit pulvérulent est effectué dans la cabine.
